# EUROPÄISCHE PATENTSCHRIFT

(11) **EP 0 560 716 B1**
(45) Veröffentlichungstag und Bekanntmachung des Hinweises auf die Patenterteilung: **03.07.1996**
(21) Anmeldenummer: 93810146.6
(22) Anmeldetag: 01.03.1993
(51) Int. Cl.: B65C 9/18, B65C 9/44

(54) **Vorrichtung zum Etikettentransport**
Device to transport labels
Dispositif pour transporter des étiquettes

(30) Priorität: 10.03.1992 CH 755/92
(43) Veröffentlichungstag der Anmeldung: 15.09.1993
(73) Patentinhaber: FRAMA AG, CH-3438 Lauperswil (CH)
(72) Erfinder: Haug, Werner, CH-3550 Langnau (CH)
(74) Vertreter: Quehl, Horst Max, Dipl.-Ing.

(56) Entgegenhaltungen:
- EP-A- 0 416 795
- FR-A- 2 616 127

## Beschreibung

Die Erfindung betrifft eine Vorrichtung zum Etikettentransport mit den Merkmalen des Oberbegriffs des Patentanspruchs 1.

Eine Vorrichtung dieser Art in üblicher Ausführung hat den Nachteil, dass bei Nichtbenutzung des Etikettentransports das Etikettenband in der umlenkenden Führungsbahnen verbleibt und dort gebogen wird. Bei längerer Nichtbenutzung tritt eine entsprechende bleibende Verformung der an diesem Bandbereich vorgesehenen Etikette ein, so dass sie sich nach Verlassen der Vorrichtung durch ihre bogenförmige Gestalt nur erschwert zum Aufkleben auf einen Artikel, z.B. einen Brief, handhaben lässt. Dieser Nachteil wirkt sich besonders an Frankiermaschinen aus, die mit einer solchen Vorrichtung ausgerüstet sind, da die Frankiermaschine meist den Frankierabdruck unmittelbar auf einen Briefumschlag aufbringt, anstatt auf eine Wertetikette, so dass die genannte Transporteinrichtung in der Regel längere Stillstandszeiten hat.

Der Erfindung liegt die Aufgabe zugrunde, den genannten Nachteil zu beseitigen und folglich eine Vorrichtung zu finden, die auch nach Stillstandszeiten die Abgabe von undeformierten Etiketten ermöglicht.

Durch die FR-A- 2 616 127 ist eine Vorrichtung zum Etikettentransport bekannt, bei der das Etikettenband bei seiner Förderung in der Vorrichtung nur eine geringe Umlenkung um ca. 30°, d.h. ohne Umkehr der Richtung erhält. Diese Vorrichtung ist dafür ausgerüstet, von dem Etikettenband Etiketten mit zwei verschiedenen Längen abzuschneiden. Um von der grösseren Etikettenlänge auf die kleinere Etikettenlänge zu wechseln, wird das Etikettenband durch kurzzeitige Umkehr der Drehrichtung des Motors um den Längenunterschied zurückbewegt, ohne dabei den Bereich der Umlenkung zu verlassen. Durch die EP-A- 0 416 795 ist eine Vorrichtung zur Ausgabe von Tickets bekannt, bei der ein kartonartiges Bandmaterial von einer zick-zack-förmigen Stapelform über eine erste, geringe Umlenkung abgezogen wird und nach Trennung entlang vorperforierter Falzlinien in Form von einzelnen Tickets über zwei weitere Umlenkungen von 90° weitergefördert wird. Bei dieser Vorrichtung ist es vorgesehen, durch Umkehr der Drehrichtung eines Motors das Bandmaterial in den Vorratsbehälter zurückzufördern, so dass es sich wieder zick-zack-förmig stapelt. Eine erneute Verwendung von Bandmaterial aus dem betreffenden Vorratsbehälter macht es erforderlich, dieses nach Oeffnen der Vorrichtung von Hand wieder in die Förderbahn einzuschieben, bis es von Förderwalzen erfasst wird.

Zur Lösung der zuvor genannten Aufgabe wird eine Vorrichtung vorgeschlagen, die erfindungsgemäss gekennzeichnet ist durch die Merkmale des kennzeichnenden Teils des Patentanspruchs.

Im folgenden wird die Erfindung anhand der Zeichnungen näher erläutert. Es zeigt:
- Fig.1: eine Seitenansicht einer unter einem Frankiertisch angeordneten erfindungsgemässen Vorrichtung,
- Fig.2: eine Detaildarstellung mit einer an der Schneidvorrichtung angeordneten Fotozelle,
- Fig.3: eine in eine Ebene gelegte Darstellung der Führungsbahnen der Vorrichtung nach Fig.1
- Fig.4: eine Teildarstellung der Vorrichtung im Bereich der Schneidvorrichtung,
- Fig.5: eine Detaildarstellung der Schneidvorrichtung in einer zweiten Messerposition und
- Fig.6: eine Schnittdarstellung der Schneidvorrichtung in der Ebene des Messers.

Die erfindungsgemässe, etwas verkleinert dargestellte Vorrichtung ist im dargestellten Beispiel unter dem Frankiertisch 1 einer den Druckkopf 2 aufweisenden Frankiermaschine angeordnet. Die Klebeetiketten sind auf einem Etikettenband 3 aufgeklebt, das z.B. 50 mm breit ist. Auf der in einem Behälter 4 eingeschlossenen Etikettenrolle 5 von 80 mm Durchmesser sind ca. 160 Etiketten von 40 x 138 mm auf jeweils einer Bandlänge von 146 mm aufgeklebt. In entsprechendem Abstand von 146 mm trägt das Etikettenband 3 Markierungen, die von der Fotozelle 6 gelesen werden.

Von der Etikettenrolle 5 verläuft das Etikettenband 3 durch eine untere Führungsbahn 8 zu einer eine Transportrolle 9 umschliessenden Umlenkführung 10 und von dort zu einer oberen Führungsbahn 11, die zu der unteren im spitzen Winkel angeordnet ist. Am Ende der oberen Führungsbahn 11 gelangt das Etikettenband 3 auf die Andruckrolle 12 des Frankiertisches, die zum Frankieren nach oben gegen den Frankierkopf 2 schwenkbar ist. Die untere und obere Führungsbahn 8,11 haben jeweils zwei zueinander parallele Führungsbleche 14,15;16,17, die zwischen sich den Führungsspalt bilden.

Für den Transport von der Etikettenrolle 5 zur Transportrolle 12 des Frankiertisches sind zwei Transportrollenpaare 18,19; 9,20 vorhanden, die jeweils durch eine angetriebene Rolle 19, 9 und eine Andruckrolle 18,20 gebildet sind. Ihre Lagerung erfolgt in den Seitenwänden 22,23 des Frankiertischrahmens. Jeweils zwei Federn 24 bzw. 25 drücken bzw. ziehen die in einem Schlitz verschiebbare Achse 26,27 der Andruckrolle 18, 20 in Richtung zu der angetriebenen Rolle, so dass das Etikettenband 3 zwischen den Rollen erfasst und transportiert wird. Der Antrieb erfolgt ausgehend von dem Elektromotor 29 über die Zahnräder 30 bis 34. Die Steuerung des Motors erfolgt durch eine schematisch angedeutete, programmierte elektronische Steuereinheit 36 die u.a. Befehle von der Fotozelle 6 und von einer am Bedienungsfeld (keyboard) der Frankiermaschine vorgesehene Taste "Etikette" erhält. Die Fotozelle arbeitet zusammen mit einem an der oberen Führungsbahn 11 angeordneten mechanischen Schalter 37, der sie jeweils einschaltet. Für die Schalterbetätigung wird ein Fühlhebel 38 durch den Anfang des Etikettenbandes 3 niedergedrückt.

Zum Abtrennen einer eine Etikette aufweisenden Länge des Etikettenbandes 3 ist am Anfang der oberen geradlinigen Führungsbahn 11 bzw. am Ende der Umlenkführung 10 eine Schneidvorrichtung 40 vorgesehen. Sie hat ein zwischen zwei fixierten Messerplatten 41,41 geführtes, bewegliches Messer 43. Das Etikettenband 3 verläuft hierzu durch einen Schlitz 44 der Messerplatte 42. Der Antrieb des Messers 43 kann ausgehend von einem separaten Motor erfolgen. In der Anwendung an einer Frankiermaschine wird der Antrieb von der Bewegungsmechanik 45 der gegen den Druckkopf 2 beweglichen Andruckrolle 12 der Frankiermaschine abgenommen und über eine Antriebsstange 46 auf eine Kurbel 47 geleitet, die eine Kurbelwelle 48 für die Messerbetätigung dreht. Hierzu ist an der Kurbelwelle eine Antriebsgabel befestigt, die mit ihren beiden Enden in Schlitze des Messers 43 eingreift.

Für den Start des Arbeitsablaufs der Vorrichtung ist es erforderlich vorerst das freie Ende der Etikettenrolle 5 in die untere geradlinige Führungsbahn 8 bis zu dem ersten Transportrollenpaar 18,19 zu schieben und den Motor 29 durch Betätigen der Taste "Etikette" zu starten. Das Etikettenband 3 wird dadurch weiter um die Umlenkführung 10 herum zu dem zweiten Transportrollenpaar 9,20 transportiert und anschliessend durch den Schlitz 44 der Schneidvorrichtung 40 in die obere, geradlinig schräg nach oben gerichte Führungsbahn 11. In dieser drückt das Etikettenband 3 den Papierfühlhebel 38 nach unten, so dass die Fotozelle 6 eingeschaltet wird. Der Weitertransport erfolgt, bis eine Markierung auf dem Etikettenband 3 von der Fotozelle erfasst wird. Das Signal von der Fotozelle 6 stoppt den Antrieb des Etikettenbandes durch den Elektromotor 29, und es wird der Hauptmotor der Frankiermaschine gestartet. Während folglich die Gegendruckrolle 12 sich gegen den Druckkopf 2 bewegt, wird der die Etikette tragende Teil des Etikettenbandes 3 durch die Schneidvorrichtung 40 abgeschnitten. Beim Andruck der Gegendruckrolle 12 gegen den Druckkopf 2 wird das vordere Ende 52 dieses Etikettenbandteiles vom angetriebenen Druckkopf 2 erfasst, der es folglich bedruckt. Abschliessend erfolgt durch die Drehbewegung des Druckkopfes der Abtransport auf das linke Ende des Frankiertisches, von dem es von Hand abgenommen werden kann.

Falls nicht eine fortlaufende Serie von Etiketten zum Drucken mit gleichem Frankierwert dem Druckkopf 2 zugeführt wird, erfolgt jedesmal während der Ausführung des Druckes durch die Steuereinheit 36 eine Umpolung des Motors 29, so dass der in der Umlenkführung 10 befindliche Teil des Etikettenbandes 3 um ca. 40 bis 60 mm zurück in die untere, geradlinige Bandführung 8 transportiert wird. Das freie bzw. vordere Ende des Etikettenbandes 3 befindet sich dann zwischen dem ersten und zweiten Transportrollenpaar 18,19; 9,20. Eine Verkrümmung eines Teils des Etikettenbandes 3 wird somit vermieden. Wird die Etikettentaste erneut gedrückt, erfolgt ein Vorwärtstransport des Etikettenbandes 3 auf die beschriebene Weise, bis die Fotozelle 6 wieder eine Markierung erfasst.

## Patentansprüche

1. Vorrichtung zum Etikettentransport, insbesondere von Klebeetiketten einer Frankiermaschine, mit einem Etiketten-Rollenträger (5) für bandförmig gespeicherte Etiketten, mindestens zwei im Winkel zueinander angeordneten, über eine umlenkende Führungsbahn (10) ineinander übergehenden Führungsbahnen (8,11) für das Etikettenband (3), mindestens einem in einer Führungsbahn (8,10) angeordneten, mit einem Elektromotor (29) verbundenen Transportrollenpaar (18,19; 9,20), einer Schneidvorrichtung (40) zum Abschneiden einzelner Etiketten, einer elektronischen Steuereinheit (36) für die Steuerung des Elektromotors (29) und mit einer mit der Steuereinheit (36) verbundenen, an einer der Führungsbahnen (10,11) angeordneten Signaleinrichtung (6), dadurch gekennzeichnet, dass die Steuereinheit (36) den Elektromotor (29) derart ansteuert, dass das Etikettenband (3) nach dem Abschneiden einer Etikette und Eintritt einer Stillstandszeit seiner Transportbewegung bis mindestens an den Beginn der umlenkenden Führungsbahn (10) in die in Transportrichtung vor der umlenkenden Führungsbahn (10) angeordnete, geradlinige Führungsbahn (8) zurückbewegt wird.

## Claims

1. Apparatus for label transport, particularly adhesive labels for a franking machine, with a label roll carrier (5) for labels stored in strip-like manner, at least two guideways (8, 11) for the label strip (3) arranged at an angle to one another and passing into one another via a reversing guide (10), at least one transport pair (18, 19; 9, 20) located in a guideway (8, 10) and connected to an electric motor (29), a cutter (40) for cutting off individual labels, an electronic control unit (36) for the control of the motor (29) and a signalling device (6) located on one of the guideways (10, 11) and connected to the control unit (36), characterized in that the control unit (36) controls the electric motor (29) in such a way that the label strip (3), following the cutting off of a label and the introduction of a stoppage time of its conveying movement is moved back at least at the start of the deflecting guideway (10) into the straight guideway (8) located in the conveying direction upstream of the deflecting guideway (10).

## Revendications

1. Dispositif pour transporter des étiquettes, notamment des étiquettes adhésives d'une machine à affranchir, avec un support de rouleau d'étiquettes (5) pour des étiquettes stockées en bande, avec au moins deux trajets de guidage (8, 11) pour la bande d'étiquettes (3) disposés en angle l'un par rapport à l'autre et raccordés l'un à l'autre par un trajet de guidage de renvoi (10), avec au moins une paire de rouleaux de transport (18, 19; 9, 20) disposée dans un trajet de guidage (8, 10) et reliée à un moteur électrique (29), avec un dispositif de coupe (40) pour découper les étiquettes individuelles, avec une unité de commande électronique (36) pour la commande du moteur électrique et avec un dispositif de repérage (6) relié à l'unité de commande (36) et disposé sur l'un des trajets de guidage (10, 11),
caractérisé en ce que l'unité de commande (36) commande le moteur électrique (29) de manière telle qu'après la découpe d'une étiquette et le début d'un temps d'arrêt de son mouvement de transport, la bande d'étiquettes (3) est ramenée dans le trajet de guidage rectiligne (8) disposé, dans le direction de transport, en amont du trajet de renvoi (10) jusqu'au moins le commencement du trajet de guidage de renvoi (10).
